# EUROPÄISCHE PATENTANMELDUNG

(11) **EP 0 183 939 A2**
(43) Veröffentlichungstag der Anmeldung: **11.06.1986**
(21) Anmeldenummer: 85112329.9
(22) Anmeldetag: 28.09.1985
(51) Int. Cl.: H01R 13/46, H01R 13/58

(54) **Mehrpoliger elektrischer Verbinder mit einer daran festsetzbaren Abdeckhaube**

(30) Priorität: 10.11.1984 DE 3441210
(71) Anmelder: C.A. Weidmüller GmbH & Co., D-32760 Detmold (DE)
(72) Erfinder: Jassmann, Rolf, D-4830 Gütersloh 1 (DE); Dürkop, Willi, D-4930 Detmold (DE); Schmode, Hartmut, D-4933 Blomberg (DE)
(74) Vertreter: Loesenbeck, Karl-Otto, Dipl.-Ing.

(57) **Zusammenfassung**

Bei diesem mehrpoligen elektrischen Verbinder (2), mit dem eine Abdeckhaube (1) verrastet werden kann, ist der Abdeckhaube (1) eine Zugentlastungseinrichtung zugeordnet, die einen Zugentlastungsbügel (3) hat, der über ein Verbindungsstück (4) in zwei unterschiedlichen Raumlagen relativ zur Abdeckhaube (1) an dieser lösbar festzusetzen ist. An dem Verbindungsstück (4) befinden sich auch noch Abdeckstücke (5), mit deren Hilfe die durch das zugentlastete Leiterbündel nicht beanspruchten Öffnungszonen der Abdeckhaube (1) abgedeckt werden können.

## Beschreibung

Die vorliegende Erfindung betrifft einen mehrpoligen elelctrischen Verbinder mit einer daran festsetzbaren Abdeckhaube entsprechend dem Gattungsbegriff des Patentanspruches 1.

Bei einem bekannten mehrpoligen Steckverbinder der gattungsgemäßen Art (DE-GM 84 07 722) ist an der an ihrer einen Schmalseite und im angrenzenden Bereich ihrer Oberseite offenen Abdeckhaube, die über eine Schubverbindung mit dem Verbinderkörper zu verbinden ist, auf der Oberseite angrenzend an den dortigen öffnungsbereich der Zugentlastungsbügel für das Leiterbündel, nach oben-über die Oberseite der Abdeckhaube vorstehend, angeformt.

Aufgrund dieser Ausgestaltung ist eine zugentlastete Herausführung des Leiterbündels aus der Abdeckhaube nur aus deren Oberseite möglich. Auch eine Abdeckung der auf diese Weise in jedem Fall offen bleibenden Schmalseite der Abdeckhaube ist nicht vorgesehen.

Der vorliegenden Erfindung liegt die Aufgabe zugrunde, einen mehrpoligen elektrischen Verbinder der gattungsgemäßen Art zu schaffen, der es dem Anwender je nach Bedarf gestattet, das Leiterbündel zugentlastet in unterschiedlichen Richtungen aus der Abdeckhaube herauszuführen.

Die erfindungsgemäße Lösung ergibt sich aus dem kennzeichnenden Teil des Patentanspruches 1. Mit Hilfe des Verbindungsstückes und der für dessen lösbare Festsetzung im Randbereich der öffnungen der Abdeckhaube vorgesehenen Aufnahmen kann der Zugentlastungsbügel vom Anwender in diejenige Raumlage und Richtungsorientierung zu der Abdeckhaube im übrigen gebracht werden, wie sie je nach Einsatzfall für die zuverlässige Zugentlastung des Leiterbündels erforderlich ist, und zwar bevorzugt entweder aus der öffnung an der Oberseite der Abdeckhaube herausführend, oder aber aus der offenen Schmalseite herausführend. Herstellerseitig braucht dagegen nur eine einzige Zugentlastungseinrichtung bereitgestellt zu werden. Es werden wie üblich die elektrischen Verbinder jeweils in der gewünschten Polzahl und, dieser Polzahl entsprechend, die verschiedenen Abdeckhauben zur Verfügung gestellt. Die hieraus resultierenden unterschiedlichen Längen der Abdeckhauben haben jedoch auf die Gestaltung des Zugentlastungsbügels und seines Verbindungsstückes sowie der Gestaltung der Öffnungsrandbereiche der Abdeckhauben keinerlei Einfluß, so daß insoweit immer die gleiche Gestaltungsmöglichkeit gegeben ist.

Die vorstehend geschilderte Ausgestaltung bildet die Basis für eine sehr zweckmäßige Weiterbildung. So ist bevorzugt vorgesehen, an dem Verbindungsstück, auf der dem Zugentlastungsbügel gegenüberliegende Seite, ein Abdeckstück vorzusehen. Die Zugentlastungseinrichtung hat damit eine Doppelfunktion. Sie bedeckt nämlich die jeweils vom Leiterbündel freigelassenen Öffnungsbereiche der Abdeckhaube zusätzlich. In weiterer zweckmäßiger Ausgestaltung ist dabei das Abdeckstück aus Einzelabdeckelementen aufgebaut, die über Solltrennstellen verbunden sind. Da üblicherweise die Längen der noch zusätzlich abzudeckenden öffnungsbereiche einerseits an der Schmnalseite der Abdeckhaube und andererseits an ihrer Oberseite unterschiedlich lang sind, kann der Anwender auf einfache Weise ja nach Raumlage von Zugentlastungsbügel, Verbindungsstück und Abdeckstück das Abdeckstück auf die gewünschte Länge bringen.

In weiterer zweckmäßiger Ausgestaltung hat das Abdeckstück bzw. haben dessen Einzelelemente beidseitig Formschlußverbindungsstücke, für die längs der Ränder der Öffnungen der Abdeckhaube Formschlußaufnahmen vorgesehen sind. Hierdurch kommt es nicht nur zu einem sicheren Verschließen der Öffnungen, es ergibt sich ferner der außerordentlich wichtige Vorteil, daß der an sich unumgänglichen Labilität der Abdeckhaube insbesondere in den Bereichen ihrer Öffnungen, also insbesondere im Bereich der offenen Schmalseite, bei der ja normalerweise zwei dünne Wandungen praktisch frei im Raum stehen, wesentlich entgegengewirkt wird. Wenn nämlich jetzt der Anwender unter leichter Zurseitedrückung der angeschlossenen Leiter die Abdeckhaube auf den elektrischen Verbinder gesetzt hat, sich für eine dem Anwendungsfall zweckentsprechende Herausführungsrichtung des Leiterbündels aus der Abdeckhaube entschlossen hat und den Zugentlastungsbügel mit dem Verbindungsstück und dem Abdeckstück eingesetzt hat, verriegeln die Formschlußverbindungsstücke der Einzelabdeckelemente zuverlässig die an sich labilen Randzonen der betroffenen Wände der Abdeckhaube.

Es werden weiterhin zweckmäßigerweise vom Hersteller an dem Abdeckstück mehr Einzelabdeckelemente vorgesehen, als es der Abdeckung der üblicherweise längeren offenen Schmalseite der offenen Abdeckhaube entspricht. Selbst wenn also in einem vorbestimmten Anwendungsfall das Leiterbündel zugentlastet aus der Oberseite der Abdeckhaube herausgeführt wird und von daher die längere offene Schmalseite der Abdeckhaube mit den Einzelabdeckelementen des Abdeckstückes abgedeckt werden muß, kann man noch eine ausreichend große Abdeckstücklänge abtrennen, die dann wieder dank ihrer ja vorhandenen Formschlußstücke mit sicherem Halt noch in dem vom oberseitig herausgeführten Leiterbünden freigelassenen Bereich der Öffnung der Oberseite der Abdeckhaube zwecks Abdeckung eingefügt werden kann.

Weitere bevorzugte Ausgestaltungen des Erfindungsgegenstandes sind in weiteren Unteransprüchen gekennzeichnet.

Ein Ausführungsbeispiel eines mehrpoligen elektrischen Verbinders mit Abdeckhaube gemäß der vorliegenden Erfindung wird nachstehend unter Bezugnahme auf die beigefügte Zeichnung beschrieben.

Es zeigen
Figur 1 in Sprengbildlicher Darstellung den elektrischen Verbinder, die Abdeckhaube und eine ihr zugeordnete Zugentlastungseinrichtung, letztere in zwei zu verwirklichenden Raumlagen,
Figur 2 eine vereinfachte Perspektive- Darstellung der Abdeckhaube mit eingesetztem Zugentlastungsbügel sowie eingesetzten Abdeckstücken für zwei unterschiedliche Richtungslagen des Zugentlastungsbügels bezüglich der Abdeckhaube.

Die in den Figuren 1 und 2 dargestellte Abdeckhaube 1 ist naturgemäß unterseitig, sowie ferner auf ihrer einen Schmalseite und im daran angrenzenden Bereich ihrer Oberseite offen. Nachdem die Leiter an einem mehrpoligen elektrischen Verbinder, der im dargestellten Ausführungsbeispiel nach Figur 1 eine Buchsenleiste 2 ist, angeschlossen sind, drückt man die angeschlossenen Leiter ein wenig zur Seite und schiebt von der anderen Seite her die Abdeckhaube 1 auf, wobei zunächst die angeschlossenen Leiter unorientiert und mehr oder weniger zufällig teils aus der offenen Schmalseite, teils aus dem angrenzenden offenen Bereich der Oberseite der Abdeckhaube 1 herausstehen.

Für eine einerseits eindeutig richtungsorientierte und andererseits zugentlastete Herausführung der Leiter aus der Abdeckhaube 1 ist dieser nun eine Zugentlastungseinrichtung zugeordnet, die einen Zugentlastungsbügel 3 besitzt, der auf der einen Seite eines Verbindungsstückes 4 befestigt ist. Ferner befindet sich an dem Verbindungsstück 4, auf der dem Zugentlastungsbügel 3 gegenüberliegenden Seite, ein Abdeckstück, das aus einer Mehrzahl von Einzelabdeckelementen 5 aufgebaut ist, die untereinander und mit dem Verbindungsstück 4 über Solltrennstellen 6 starr, jedoch mit einem schneidenden Werkzeug relativ einfach abtrennbar, zusammenhängen. Das Abdeckstück bzw. dessen Einzelabdeckelemente 5 dienen dazu, die von dem herausgeführten Leiterbündel freigelassenen öffnungsbereiche der Abdeckhaube 1 zusätzlich abzudecken.

Es ist nun eine Ausgestaltung vorgesehen, mit deren Hilfe das Verbindungsstück 4 und damit auch der daran befestigte Zugentlastungsbügel 3 in unterschiedlichen Raumlagen bezüglich der Abdeckhaube 1 an dieser lösbar festgesetzt werden kann, wozu die Abdeckhaube 1 im Randbereich ihrer Öffnungen entsprechende Aufnahmen hat.

Im dargestellten Ausführungsbeispiel sind zwei unterschiedliche Richtungslagen für den Zugentlastungsbügel 3 bezüglich der Abdeckhaube 1 verwirklicht, und zwar, wie aus Figur 2 ersichtlich, eine Verbindungslage, bei der der Zugentlastungsbügel dann im wesentlichen parallel und fluchtend zur Oberseite der Abdeckhaube 1 liegt, so daß das an dem Zugentlastungsbügel 3 beispielsweise mittels einer Verschnürung festzulegende Leiterbündel aus dem oberen Bereich der zunächst offenen Schmalseite der Abdeckhaube 1 herausgeführt wird, oder aber eine Raumlage, bei der der Zugentlastungsbügel 3 fluchtend zur zunächst offenen senkrechten Schmalseite nach oben über die zunächst offene Oberseite der Abdeckhaube 1 vorsteht, so daß das Leiterbündel zugentlastet nach oben aus der Oberseite der Abdeckhaube 1 herausgeführt wird.

Im dargestellten Ausführungsbeispiel sind für die lösbare Festsetzung in der von ihren offenen Bereichen gebildeten Ecke der Abdeckhaube 1 an dem Verbindungsstück 4 beidseitig als Formschlußverbindungsstücke quadratische Ansätze 7 vorgesehen, die allseitig in Art eines Schwalbenschwanzes hinterschnitten sind. Ferner haben auch alle Einzelabdeckelemente 5 des Abdeckstückes eigene beidseitige Formschlußverbindungsstücke in Form quadratischer Ansätze 8, die ebenfalls alle allseitig schwalbenschwanzartig hinterschnitten sind.

In der genannten Ecke der Abdeckhaube 1 ist nun als Formschlußaufnahme für die schwalbenschwanzartigen Ansätze 7 des Verbindungsstückes 4 beidseitig eine sich nach oben öffnende Schwalbenschwanzführung 9 vorgesehen, in die im Hinblick auf die allseitige Schwalbenschwanzförmigkeit der Ansätze 7 das Verbindungsstück 4 und damit insbesondere der Zugentlastungsbügel 3 in den beiden in Figur 1 und 2 gezeigten unterschiedlichen Lagen eingesteckt werden kann.

In den Randbereichen der offenen Schmalseite der Abdeckhaube 1 sind ferner für die schwalbenschwanzförmigen Ansätze 8 der Einzelabdeckelemente 5 auf beiden Seiten jeweils eine sich von oben nach unten erstreckende weitere Schwalbenschwanznut 10 vorgesehen. Dagegen sind im Randbereich der offenen Zone der Oberseite der Abdeckhaube 1 nach oben offene Schwalbenschwanztaschen 11 auf beiden Seiten vorgesehen, die im Abstand der Ansätze 8 angeordnet sind, so daß bei Festlegung in dieser entsprechenden Raumlage die Ansätze 8 der Einzelabdeckelemente 5 hier formschlüssig lösbar festgelegt werden können.

Die unterschiedliche Ausgestaltung der Formschlußaufnahmen der Abdeckhaube 1 resultiert daraus, daß man bei der Anbringung der Zugentlastungseinrichtung die austretenden Leiter von Hand problemlos zunächst in den öffnungsbereich an der Oberseite drücken kann, so daß man die Zugentlastungseinrichtung bestehend aus dem Zugentlastungsbügel 3, dem Verbindungsstück 4 und den anhängenden Einzelabdeckelementen 5 ohne weiteres von oben über die ganze offene Schmalseite hinweg einschieben kann, so daß man dann im anderen Fall, der ja bei dieser Ausgestaltung die gleiche Einsteckrichtung erfordert, hier im Randbereich der offenen Zone der Oberseite der Abdeckhaube 1 die einzelnen Schwalbenschwanztaschen 11 vorzusehen hat.

Für eine sichere Verriegelung der eingesteckten Zugentlastungseinrichtung ist eine Rastverbindung vorgesehen. Hierzu sind im dargestellten Ausführungsbeispiel auf den quadratischen schwalbenschwanzförmigen Ansätzen 7 des Verbindungsstückes 4 vorstehende Rastnoppen 12 angeformt, für die entsprechende Rastausnehmungen 13 in den betroffenen Eckbereichen der Abdeckhaube 1 vorgesehen sind.

Wie in Figur 1 für die liegend dargestellte Zugentlastungseinrichtung angedeutet, wird bei der Zugentlastungseinrichtung ein längeres Abdeckstück vorgesehen, als für die Abdeckung der längeren offenen Seite der Abdeckhaube 1, normalerweise der Schmalseite, erforderlich ist. Wenn also beispielsweise für die Abdeckung der offenen Schmalseite bei Einstecküng der Zugentlastungseinrichtung mit nach oben emporstehendem Zugbügel vier Einzelabdeckelemente 5 benötigt werden, versieht man herstellerseitig die Zugentlastungseinrichtung zunächst mit beispielsweise sieben zusammenhängenden Einzelabdeckelementen 5. Anwenderseitig können dann längs der betroffenen Solltrennstelle 6 beispielsweise die letzten drei Einzelabdeckelemente 5, zunächst als Block, abgetrennt werden. Man kann dann diese drei Einzelabdeckelemente 5 oder im Bedarfsfall ein oder zwei von ihnen, dazu benutzen, den noch von dem herausgeführten Leiterbündel freigelassenen angrenzenden Öffnungszonenbereich der Abdeckhaube 1 ebenfalls abzudecken.

Aus Vorstehendem ergibt sich auch, daß mit den Einzelabdeckelementen 5, die mit ihren schwalbenschwanzförmigen Ansätzen 8 in den entsprechenden Formschlußaufnahmen in den Randbereichen der öffnungszonen der Abdeckhaube 1 sitzen, die von Haus aus labilen Wandbereiche der Abdeckhaube 1 eine außerordentliche Stabilisierung erfahren, Dies gilt insbesondere auch für den Eckbereich der Abdeckhaube 1, in dem die offene Unterseite und die offene Schmalseite der Abdeckhaube 1 aufeinandertreffen.

Im dargestellten Ausführungsbeispiel ist eine Rastverbindung zwischen der Abdeckhaube 1 und dem elektrischen Verbinder 2 vorgesehen. Hierzu sind in den unteren Ecken der Abdeckhaube 1 auf den beiden einander gegenüberliegenden Wänden Rasthaken 14 vorgesehen. Wird als elektrischer Verbinder eine Buchsenleiste 2 genommen, hat diese auf ihrer einen entsprechenden Seite von Haus aus Klemmschraubenlöcher 15, von denen man dann zwei ohne weiteres als Aufnahme für die entsprechenden Rasthaken 14 benutzen kann, während auf der gegenüberliegenden Seite der Buchsenleiste 2 dann lediglich zwei kleine Rasthakenaufnahmen neu zu bilden sind. Die Veränderungen in Anpassung an das zugentlastete Abdecksystem sind somit denkbar gering. Darüberhinaus führt die Stabilisierung der von Haus aus labilen Wandungszonen der Abdeckhaube 1 durch die Einzelabdeckelemente 5 zugleich auch zu einer sehr guten Sicherung der in dieser Zone befindlichen Rastverbindung der Abdeckhaube 1 mit der Buchsenleiste 2.

Schließlich ist-hervorzuheben, daß auf einem mehrpoligen elektrischen Verbinder, beispielsweise einer Buchsenleiste, mehrere Abdeckhauben 1 problemlos unmittelbar aneinanderstoßend und vor allen Dingen ohne jedweden Teilungsverlust aufgesetzt werden können, da ja bei derartigen Kombinationen die Leiterbündel jeweils zweckgerecht aus den einzelnen Abdeckhauben herausgeführt werden können. So können beispielsweise die Leiterbündel bei den mittleren Abdeckhauben alle oberseitig herausgeführt werden, während bei den an den beiden Enden der Kombination liegenden Abdeckhauben die Leiterbündel im Bedarfsfall an den Abdeckhaubenschmalseiten herausgeführt und zugentlastet werden können.

## Patentansprüche

1. Mehrpoliger elektrischer Verbinder mit einer daran festsetzbaren, an einer ihrer Schmalseiten und in ihrem daran angrenzenden Oberseitenbereich offenen Abdeckhaube, der ein Zugentlastungsbügel für das Bündel der angeschlossenen Leiter zugeordnet ist, dadurch gekennzeichnet, daß der Zugentlastungsbügel (3) an einem Verbindungsstück (4) befestigt ist und im Randbereich der Öffnungen der Abdeckhaube (1) Aufnahmen (9) für eine lösbare Festsetzung des Verbindungsstückes (4) in mindestens zwei unterschiedlichen Raumlagen vorgesehen sind.

2. Verbinder nach Anspruch 1, dadurch gekennzeichnet, daß an dem Verbindungsstück (4), auf der dem Zugentlastungsbügel (3) gegenüberliegenden Seite, ein Abdeckstück (5) vorgesehen ist.

3. Verbinder nach Anspruch 2, dadurch gekennzeichnet, daß das Abdeckstück aus Einzelabdeckelementen (5), die über Solltrennstellen (6) verbunden sind, aufgebaut ist.

4. Verbinder nach Anspruch 2 oder 3, dadurch gekennzeichnet, daß das Abdeckstück bzw. die Einzelabdeckelemente (5) beidseitig Formschlußverbindungsstücke (8) haben, für die längs der Ränder der öffnungen der Abdeckhaube (1) Formschlußaufnahmen (10, 11) vorgesehen sind.

5. Verbinder nach den Ansprüchen 3 und 4, dadurch gekennzeichnet, daß das Abdeckstück mehr Einzelabdeckelemente (5) beinhaltet, als zur Abdeckung der längsten vorhandenen Uffnungszone der Abdeckhaube (1) erforderlich sind.

6. Verbinder nach Anspruch 4, dadurch gekennzeichnet, daß die Formschlußverbindungsstücke quadratische, allseitig schwalbenschwanzförmig hinterschnittene Ansätze (8) sind und längs des öffnungsrandes auf der Schmalseite der Abdeckhaube (1) für diese eine Schwalbenschwanznut (10) vorgesehen ist, während längs des öffnungsrandes in der Oberseite der Abdeckhaube (1) entsprechende Schwalbenschwanztaschen (11) in einem Abstand entsprechend der schwalbenschwanzförmigen Ansätze (8) vorgesehen sind.

7. Verbinder nach Anspruch 1, dadurch gekennzeichnet, daß das Verbindungsstück (4) beidseitig quadratische Ansätze (7) aufweist, die allseitig schwalbenschwanzförmig hinterschnitten sind und in dem Randbereich der oberen offenen Ecke der Abdeckhaube (1) beidseitig jeweils eine entsprechende Schwalbenschwanznut (9) vorgesehen ist.

8. Verbinder nach Anspruch 1, dadurch gekennzeichnet, daß an dem Verbindungsstück (4) beidseitig Rastnoppen (12) vorgesehen sind, für die in der Abdeckhaube (1) Rastausnehmungen (13) vorgesehen sind.

9. Verbinder nach den Ansprüchen 7 und 8, dadurch gekennzeichnet, daß die Rastnoppen (12) auf den quadratischen Ansätzen (7) angeordnet sind.

10. Verbinder nach Anspruch 5, dadurch gekennzeichnet, daß an der Abdeckhaube (1) zumindest im Eckbereich der offenen Schmalseite und der offenen Unterseite innenwandig Rasthaken (14) für eine Rastverbindung mit dem elektrischen Verbinder (2) vorgesehen sind.

11. Verbinder nach Anspruch 10, dadurch gekennzeichnet, daß als elektrischer Verbinder eine Buchsenleiste (2) vorgesehen ist, deren Klemmschraubenlöcher (15) auf der einen Buchsenleistenseite eine Aufnahme für die Rasthaken (14) der Abdeckhaube (1) bilden.

12. Verbinder nach Anspruch 11, dadurch gekennzeichnet, daß auf der den Klemmschraubenlöchern (15) gegenüberliegenden Seite der Buchsenleiste (2) in deren Außenwand Rasthakenaufnahmen gebildet sind.
